# EUROPÄISCHE PATENTSCHRIFT

(11) **EP 4 060 247 B1**
(45) Veröffentlichungstag und Bekanntmachung des Hinweises auf die Patenterteilung: **11.09.2024**
(21) Anmeldenummer: 22160385.5
(22) Anmeldetag: 07.03.2022
(51) Int. Cl.: F24H 1/18

(54) **WÄRMETECHNISCHES GERÄT**
THERMAL DEVICE
APPAREIL DE TECHNIQUE DE CHAUFFAGE

(30) Priorität: 10.03.2021 DE 102021105731
(43) Veröffentlichungstag der Anmeldung: 21.09.2022
(73) Patentinhaber: Viessmann Climate Solutions SE, 35108 Allendorf (DE)
(72) Erfinder: Schiller, Manuel, 57385 Tritteling-Redlach (FR); Donnot, Pierre, 54760 Faulx (FR); Becker, Christian, 57880 Varsberg (FR)
(74) Vertreter: Wolf & Wolf Patent- und Rechtanwaltsgesellschaft mbH

(56) Entgegenhaltungen:
- EP-A2- 3 315 872
- DE-A1- 102016 012 922
- DE-A1- 3 701 869
- US-B2- 10 890 357

## Beschreibung

Die Erfindung betrifft ein wärmetechnisches Gerät gemäß dem Oberbegriff des Patentanspruchs 1.

Ein wärmetechnisches Gerät der eingangs genannten Art ist aus dem Dokument DE 10 2008 042 992 A1, und dem Dokument US 10 890 357 B2 bekannt. Ein solches wärmetechnisches Gerät besteht aus einer Trageinrichtung, einem auf der Trageinrichtung angeordneten Speicherbehälter und einer den Speicherbehälter umschließenden Schaumisolation, wobei die Trageinrichtung eine von der Schaumisolation gefüllte Hinterschneidung aufweist. Die Maßgabe "eine Hinterschneidung" ist dabei hier und im folgenden im Sinne von "mindestens eine Hinterschneidung" zu verstehen. Unter einer Hinterschneidung ist dabei hier und im folgenden sinngemäß (vergleiche https:// de.wikipedia. org/w/index.php?title=Hinterschneidung&oldid=19 3004660) ein Konstruktionselement zu verstehen, dass derart an der Trageinrichtung hervorsteht, dass es nach dem Einschäumen des Speicherbehälters nicht mehr zerstörungsfrei von diesem lösbar ist. Unter "zerstörungsfrei" ist dabei zu verstehen, dass eine Entfernung gleichzeitig die Schaumisolation des Speicherbehälters zerstören würde. Der besagte Speicherbehälter dient dabei, wie auch der bei der noch zu erläuternden Erfindung, zur Aufnahme von Wasser (insbesondere Trinkwasser oder auch Heizkreiswasser).

Der Erfindung liegt die Aufgabe zugrunde, ein wärmetechnisches Gerät der eingangs genannten Art zu verbessern. Insbesondere soll ein einfach und preiswert herstellbares und gleichzeitig stabiles und standfestes wärmetechnisches Gerät geschaffen werden.

Diese Aufgabe ist mit einem wärmetechnischen Gerät der eingangs genannten Art durch die im Kennzeichen des Patentanspruchs 1 aufgeführten Merkmale gelöst.

Nach der Erfindung ist also vorgesehen, dass die Trageinrichtung plattenförmig ausgebildet ist.

Mit anderen Worten zeichnet sich das erfindungsgemäße wärmetechnische Gerät somit dadurch aus, dass die plattenförmig ausgebildete Trageinrichtung mittels der Hinterschneidung und durch das Einschäumen mit der Isolationsschicht fest mit dem Speicherbehälter verbunden ausgebildet ist und auf diese Weise eine besonders standfeste Tragbasis für den Speicherbehälter bildet.

Dabei ist, worauf weiter unten noch genauer eingegangen wird, verfahrensmäßig besonders bevorzugt vorgesehen, dass eine Befüllung der Hinterschneidung und eine Einschäumung des Speicherbehälters mit der Schaumisolation in einem gemeinsamen Arbeitsschritt durchgeführt wird, d. h. die plattenförmig ausgebildete Trageinrichtung und der Speicherbehälter werden beim Anbringen der Schaumisolation, also beim Einschäumen, miteinander verbunden, wodurch unmittelbar eine vor dem Umfallen sicher geschützte Einheit aus Speicherbehälter und Trageinrichtung entsteht.

Andere vorteilhafte Weiterbildungen ergeben sich aus den abhängigen Patentansprüchen.

Der Vollständigkeit halber wird noch auf das Dokument DE 10 2015 001 590 A1 hingewiesen. Bei dieser Lösung ist aber keine den Speicherbehälter tragende und von der Schaumisolation gefüllten Hinterschneidungen aufweisende Trageeinrichtung vorgesehen.

Das erfindungsgemäße wärmetechnische Gerät einschließlich seiner vorteilhaften Weiterbildungen gemäß der abhängigen Patentansprüche wird nachfolgend anhand der zeichnerischen Darstellung verschiedener Ausführungsbeispiele näher erläutert.

Es zeigt
- Figur 1: schematisch im Schnitt das erfindungsgemäße wärmetechnische Gerät;
- Figur 2: perspektivisch eine bevorzugte Ausführungsform der erfindungsgemäßen Trageinrichtung; und
- Figur 3: perspektivisch eine bevorzugte Ausführungsform der erfindungsgemäßen Zusatztrageinrichtung.

Das in Figur 1 dargestellte wärmetechnische Gerät besteht zunächst einmal in bekannter Weise aus einer Trageinrichtung 1, einem auf der Trageinrichtung 1 angeordneten Speicherbehälter 2 und einer den Speicherbehälter 2 umschließenden Schaumisolation 3, wobei die Trageinrichtung 1, die ganz besonders bevorzugt aus Kunststoff gebildet ist bzw. besteht, eine von der Schaumisolation 3 gefüllte Hinterschneidung 1.1 aufweist.

Besonders bevorzugt ist dabei vorgesehen, dass der Speicherbehälter 2 zylindrisch ausgebildet ist und sowohl einen gewölbten Boden 2.1 (insbesondere Klöpperboden - siehe auch https://de.wikipedia.org/w/index.php?title=Gew%C3%B61bter_Boden&oldid= 174878207) als auch einen gewölbten Deckel 2.2 (insbesondere also "Klöpperdeckel") aufweist.

Außerdem ist bevorzugt ein die Trageinrichtung 1 und den Speicherbehälter 2 und vorzugsweise auch die (weiter unten noch genauer erläuterte) Zusatztrageinrichtung 4 umschließendes Gehäuse 6 vorgesehen. Dieses ist vorzugsweise wahlweise aus Blech oder Kunststoff gebildet ist. Außerdem ist es vorzugsweise quaderförmig ausgebildet.

Wesentlich für das erfindungsgemäße wärmetechnische Gerät ist nun, dass die Trageinrichtung 1 plattenförmig ausgebildet ist.

Die oben genannte Hinterschneidung 1.1 ist in Figur 1 schematisch dargestellt (siehe die gestrichelte Linie). Figur 2 zeigt eine ganz konkrete Ausführungsform einer noch nicht eingeschäumten Trageeinrichtung 1, bei der eine ganze Reihe solcher Hinterschneidungen 1.1 vorgesehen sind. Wie ersichtlich, führt das Einschäumen dann dazu, dass die Trageinrichtung 1 über die auch in den Hinterscheidungen 1.1 befindliche Schaumisolation 3 nach dem Aushärten fest und (ohne Zerstörung) unlösbar mit dem Speicherbehälter 2 verbunden ist.

Noch etwas genauer betrachtet, ist - in verfahrenstechnischen Worten ausgedrückt - besonders bevorzugt vorgesehen, dass eine Befüllung der Hinterschneidung 1.1 und eine Einschäumung des Speicherbehälters 2 mit der Schaumisolation 3 in einem gemeinsamen Arbeitsschritt durchgeführt wird.

Wie wiederum aus Figur 2 besonders gut ersichtlich, ist weiterhin besonders bevorzugt vorgesehen, dass die Hinterschneidung 1.1 wahlweise bzw. gegebenenfalls mit Unterbrechungen 1.1.1 rund um den Speicherbehälter 2 verlaufend ausgebildet ist. Dies führt zu einem über den Umfang gleichmäßigen und innigen Verbund der Trageinrichtung 1 mit dem Speicherbehälter 2.

Außerdem ist besonders bevorzugt vorgesehen, dass die Trageinrichtung 1 mindestens ein in Kontakt mit dem Speicherbehälter 2 stehendes Abstützelement 1.2 aufweist.

Ferner ist, wie aus Figur 1 ersichtlich, besonders bevorzugt vorgesehen, dass der Speicherbehälter 2 bei bestimmungsgemäßem Gebrauch des wärmetechnischen Gerätes auf diesem Abstützelement 1.2 der Trageinrichtung 1 stehend angeordnet ist.

Dabei ist außerdem noch bevorzugt vorgesehen, dass das Abstützelement 1.2 eine an einen Bodenbereich des Speicherbehälters 2 (insbesondere den gewölbten Boden 2.1) angepasste Kontaktkontur 1.2.1 aufweist.

Mit Verweis auf Figur 2 ist ferner für eine gleichmäßige Abstützung vorgesehen, dass eine Reihe von Abstützelementen 1.2 in Kreisform angeordnet sind.

Weiterhin ist bevorzugt vorgesehen, dass die Trageinrichtung 1 wahlweise eine rechteckige Grundform aufweist, mittig eine Zentraldurchgangsöffnung 1.3 aufweist und/oder speicherbehälterabgewandt vorzugsweise einstellbare Fußelemente 1.4 aufweist.

Mit Verweis auf Figur 1 und 3 ist ferner besonders bevorzugt vorgesehen, dass eine auf dem Speicherbehälter 2 angeordnete Zusatztrageinrichtung 4 für eine weitere wärmetechnische Komponente 5 eine von der Schaumisolation 3 gefüllte Zusatzhinterschneidung 4.1 aufweist. Die Zusatztrageinrichtung 4 ist dabei besonders bevorzugt (ebenfalls) aus Kunststoff gebildet.

Weiterhin ist mit Verweis auf Figur 3 bevorzugt vorgesehen, dass die Zusatzhinterschneidung 4.1 wahlweise bzw. gegebenenfalls mit Zusatzunterbrechungen 4.1.1 rund um den Speicherbehälter 2 verlaufend ausgebildet ist.

Außerdem ist bevorzugt vorgesehen, dass die Zusatztrageinrichtung 4 mindestens ein in Kontakt mit dem Speicherbehälter 2 stehendes Zusatzabstützelement 4.2 aufweist.

Dabei ist weiterhin bevorzugt vorgesehen, dass die Zusatztrageinrichtung 4 mit ihrem Zusatzabstützelement 4.2 bei bestimmungsgemäßem Gebrauch des wärmetechnischen Gerätes auf dem Speicherbehälter 2 aufliegend ausgebildet ist.

Hierzu ist weiterhin bevorzugt vorgesehen, dass das Zusatzabstützelement 4 eine an einen Kopf- bzw. Deckelbereich des Speicherbehälters 2 angepasste Zusatzkontaktkontur 4.2.1 aufweist.

Um für einen gleichmäßigen Lastabtrag zu sorgen, ist ferner bevorzugt vorgesehen, dass eine Reihe von Zusatzabstützelementen 4.2 in Kreisform angeordnet sind.

Sowohl bei der Trageinrichtung 1 als auch bei der Zusatztrageinrichtung 4 kann dabei aufgrund der Materialwahl (Kunststoff) und der damit einhergehenden schlechten Wärmeleitung in Kauf genommen werden, dass sich der Speicherbehälter und das Abstützelement 1.2 bzw. das Zusatzabstützelement 4.2 der aus Kunststoff bestehenden Trageinrichtung 1 bzw. Zusatztrageinrichtung 4 nach dem Einschäumen berühren.

Wie wiederum aus Figur 1 ersichtlich, ist weiterhin bevorzugt vorgesehen, dass auf der Zusatztrageinrichtung 4 mindestens eine Wärmepumpenkomponente wie wahlweise ein Verdichter 5.1, ein Mehrwegeventil 5.2, ein Wärmeübertrager 5.3 und/oder eine Expansionseinrichtung 5.4 angeordnet sind bzw. ist.

Ferner ist bevorzugt vorgesehen, dass die Zusatztrageinrichtung 4 wahlweise eine rechteckige Grundform aufweist, plattenförmig ausgebildet ist, mittig eine Zusatzzentraldurchgangsöffnung 4.3 aufweist und/oder mindestens eine Durchgangsöffnung 4.4 für einen hydraulischen Anschluss (nicht extra dargestellt) des Speicherbehälters 2 aufweist.

Außerdem ist für einen besonders leichten Transport bevorzugt vorgesehen, dass wahlweise die Trageinrichtung 1 und/oder die Zusatztrageinrichtung 4 mit Traggriffen 1.5, 4.5, vorzugsweise in Form von einfachen, handgroßen Durchgangsöffnung, versehen ausgebildet sind bzw. ist.

Weiterhin ist zur Aussteifung der Trageinrichtung 1 bevorzugt vorgesehen, dass zwischen dem Abstützelement 1.2 und dem Fußelement 1.4 (mindestens) eine Lastabtragstrebe 1.6 angeordnet ist. Diese Lastabtragstrebe 1.6 verläuft dabei vorzugsweise entlang einer geraden Linie zwischen dem Abstützelement 1.2 und dem Fußelement 1.4. Außerdem ist bevorzugt vorgesehen, dass die Lastabtragstrebe 1.6. wahlweise als Teil der Trageinrichtung 1 ausgebildet ist (also beide zusammen einstückig ausgebildet sind) und/oder aus dem gleichen Material wie die Trageinrichtung 1 besteht.

Ferner ist bevorzugt vorgesehen, dass die Trageeinrichtung 1 mit (mindestens) einer Zentriereinrichtung 1.7 zur genauen Ausrichtung des Speicherbehälters 2 vor dem bzw. beim Einschäumen versehen ausgebildet ist. Wie aus Figur 2 ersichtlich, sind besonders bevorzugt zwei dieser Zentriereinrichtungen 1.7 vorgesehen, und zwar an gegenüberliegenden Seiten der Trageinrichtung 1.

Insgesamt betrachtet führen die erfindungsgemäßen Maßgaben somit zu einer kompakten, aus der Trageeinrichtung 1, dem Speicherbehälter 2, der Schaumisolation 3 und der Zusatztrageinrichtung 4 bestehenden Einheit, die sehr standfest ist und nur gewaltsam (also durch Zerstörung) auseinander genommen werden kann.

### Bezugszeichenliste

- 1: Trageinrichtung
- 1.1: Hinterschneidung
- 1.1.1: Unterbrechung
- 1.2: Abstützelement
- 1.2.1: Kontaktkontur
- 1.3: Zentraldurchgangsöffnung
- 1.4: Fußelement
- 1.5: Traggriff
- 1.6: Lastabtragstrebe
- 1.7: Zentriereinrichtung
- 2: Speicherbehälter
- 2.1: gewölbter Boden
- 2.2: gewölbter Deckel
- 3: Schaumisolation
- 4: Zusatztrageinrichtung
- 4.1: Zusatzhinterschneidung
- 4.1.1: Zusatzunterbrechungen
- 4.2: Zusatzabstützelement
- 4.2.1: Zusatzkontaktkontur
- 4.3: Zusatzzentraldurchgangsöffnung
- 4.4: Durchgangsöffnung
- 4.5: Traggriff
- 5: wärmetechnische Komponente
- 5.1: Verdichter
- 5.2: Mehrwegeventil
- 5.3: Wärmeübertrager
- 5.4: Expansionseinrichtung
- 6: Gehäuse

## Patentansprüche

1. Wärmetechnisches Gerät, umfassend eine Trageinrichtung (1), einen auf der Trageinrichtung (1) angeordneten Speicherbehälter (2) und eine den Speicherbehälter (2) umschließende Schaumisolation (3), wobei die Trageinrichtung (1) eine von der Schaumisolation (3) gefüllte Hinterschneidung (1.1) aufweist, wobei die Trageinrichtung (1) plattenförmig ausgebildet ist,
**dadurch gekennzeichnet,**
**dass** die Hinterschneidung (1.1) mit Unterbrechungen (1.1.1) rund um den Speicherbehälter (2) verlaufend ausgebildet ist.

2. Wärmetechnisches Gerät nach Anspruch 1,
**dadurch gekennzeichnet,**
**dass** die Trageinrichtung (1) ein in Kontakt mit dem Speicherbehälter (2) stehendes Abstützelement (1.2) aufweist.

3. Wärmetechnisches Gerät nach Anspruch 2,
**dadurch gekennzeichnet,**
**dass** der Speicherbehälter (2) bei bestimmungsgemäßem Gebrauch des wärmetechnischen Gerätes auf dem Abstützelement (1.2) der Trageinrichtung (1) stehend angeordnet ist.

4. Wärmetechnisches Gerät nach Anspruch 2 oder 3,
**dadurch gekennzeichnet,**
**dass** das Abstützelement (1.2) eine an einen Bodenbereich des Speicherbehälters (2) angepasste Kontaktkontur (1.2.1) aufweist.

5. Wärmetechnisches Gerät nach einem der Ansprüche 2 bis 4, **dadurch gekennzeichnet,**
**dass** eine Reihe von Abstützelementen (1.2) in Kreisform angeordnet sind.

6. Wärmetechnisches Gerät nach einem der Ansprüche 1 bis 5, **dadurch gekennzeichnet,**
**dass** die Trageinrichtung (1) aus Kunststoff besteht.

7. Wärmetechnisches Gerät nach einem der Ansprüche 1 bis 6, **dadurch gekennzeichnet,**
**dass** eine auf dem Speicherbehälter (2) angeordnete Zusatztrageinrichtung (4) für eine weitere wärmetechnische Komponente (5) eine von der Schaumisolation (3) gefüllte Zusatzhinterschneidung (4.1) aufweist.

8. Wärmetechnisches Gerät nach Anspruch 7,
**dadurch gekennzeichnet,**
**dass** die Zusatzhinterschneidung (4.1) wahlweise mit Zusatzunterbrechungen (4.1.1) rund um den Speicherbehälter (2) verlaufend ausgebildet ist.

9. Wärmetechnisches Gerät nach Anspruch 7 oder 8,
**dadurch gekennzeichnet,**
**dass** die Zusatztrageinrichtung (4) ein in Kontakt mit dem Speicherbehälter (2) stehendes Zusatzabstützelement (4.2) aufweist.

10. Wärmetechnisches Gerät nach Anspruch 9,
**dadurch gekennzeichnet,**
**dass** die Zusatztrageinrichtung (4) mit ihrem Zusatzabstützelement (4.2) bei bestimmungsgemäßem Gebrauch des wärmetechnischen Gerätes auf dem Speicherbehälter (2) aufliegend ausgebildet ist.

11. Wärmetechnisches Gerät nach Anspruch 9 oder 10,
**dadurch gekennzeichnet,**
**dass** das Zusatzabstützelement (4) eine an einen Kopfbereich des Speicherbehälters (2) angepasste Zusatzkontaktkontur (4.2.1) aufweist.

12. Wärmetechnisches Gerät nach einem der Ansprüche 9 bis 11,
**dadurch gekennzeichnet,**
**dass** eine Reihe von Zusatzabstützelementen (4.2) in Kreisform angeordnet sind.

13. Wärmetechnisches Gerät nach einem der Ansprüche 7 bis 12, **dadurch gekennzeichnet,**
**dass** die Zusatztrageinrichtung (4) aus Kunststoff besteht.

14. Verfahren zur Herstellung eines wärmetechnisches Gerät nach einem der Ansprüche 1 bis 13,
**dadurch gekennzeichnet,**
**dass** eine Befüllung der Hinterschneidung (1.1) und eine Einschäumung des Speicherbehälters (2) mit der Schaumisolation (3) in einem gemeinsamen Arbeitsschritt durchgeführt wird.

## Claims

1. A thermal device, comprising a carrying means (1), a storage container (2) arranged on the carrying means (1) and a foam insulation (3) enclosing the storage container (2), wherein the carrying means (1) has an undercut (1.1) filled by the foam insulation (3), wherein the carrying means (1) is formed in a plate-shaped manner,
**characterized in**
**that** the undercut (1.1) is formed with breaks (1.1.1) running all around the storage container (2).

2. The thermal device according to claim 1, **characterized in**
**that** the carrying means (1) has a support element (1.2), which is in contact with the storage container (2).

3. The thermal device according to claim 2, **characterized in**
**that** in the case of use as intended of the thermal device, the storage container (2) is arranged so as to stand on the support element (1.2) of the carrying means (1).

4. The thermal device according to claim 2 or 3, **characterized in**
**that** the support element (1.2) has a contact contour (1.2.1) adapted to a bottom region of the storage container (2).

5. The thermal device according to one of claims 2 to 4, **characterized in**
**that** a number of support elements (1.2) are arranged in a circle.

6. The thermal device according to one of claims 1 to 5, **characterized in**
**that** the carrying means (1) consists of plastic.

7. The thermal device according to one of claims 1 to 6, **characterized in**
**that**, for a further thermal component (5), an additional carrying means (4) arranged on the storage container (2) has an additional undercut (4.1) filled by the foam insulation (3).

8. The thermal device according to claim 7, **characterized in**
**that** the additional undercut (4.1) is optionally formed with additional breaks (4.1.1) running all around the storage container (2).

9. The thermal device according to claim 7 or 8, **characterized in**
**that** the additional carrying means (4) has an additional support element (4.2), which is in contact with the storage container (2).

10. The thermal device according to claim 9, **characterized in**
**that** in the case of use as intended of the thermal device, the additional carrying means (4) with its additional support element (4.2) is arranged so as to rest on the storage container (2).

11. The thermal device according to claim 9 or 10, **characterized in**
**that** the additional support element (4) has an additional contact contour (4.2.1) adapted to a head region of the storage container (2).

12. The thermal device according to one of claims 9 to 11, **characterized in**
**that** a number of additional support elements (4.2) are arranged in a circle.

13. The thermal device according to one of claims 7 to 12, **characterized in**
**that** the additional carrying means (4) consists of plastic.

14. A method for producing a thermal device according to one of claims 1 to 13,
**characterized in**
**that** a filling of the undercut (1.1) and a foaming of the storage container (2) with the foam insulation (3) is performed in a common operating step.

## Revendications

1. Appareil thermique, comprenant un système porteur (1), un conteneur d'accumulation (2) disposé sur le système porteur (1) et une isolation de mousse (3) entourant le conteneur d'accumulation (2), sachant que le système porteur (1) comporte une contre-dépouille (1.1) remplie d'isolation de mousse (3), sachant que le système porteur (1) est constitué en forme de plaque,
**caractérisé en ce que**
la contre-dépouille (1.1) est constituée avec des interruptions (1.1.1) passant tout autour du conteneur d'accumulation (2).

2. Appareil thermique selon la revendication 1, **caractérisé en ce que**
le système porteur (1) comporte un élément de support (1.2) se trouvant en contact avec le conteneur d'accumulation (2).

3. Appareil thermique selon la revendication 2, **caractérisé en ce que**
le conteneur d'accumulation (2) est disposé verticalement sur l'élément de support (1.2) du système porteur (1) pour une utilisation conforme de l'appareil thermique.

4. Appareil thermique selon la revendication 2 ou 3, **caractérisé en ce que**
l'élément de support (1.2) comporte un profil de contact (1.2.1) adapté à une zone de fond du conteneur d'accumulation (2).

5. Appareil thermique selon l'une quelconque des revendications 2 à 4,
**caractérisé en ce qu'**
une rangée d'éléments de support (1.2) est disposée en forme de cercle.

6. Appareil thermique selon l'une quelconque des revendications 1 à 5,
**caractérisé en ce que**
le système porteur (1) est composé de matière plastique.

7. Appareil thermique selon l'une quelconque des revendications 1 à 6,
**caractérisé en ce qu'**
un système porteur complémentaire (4) disposé sur le conteneur d'accumulation (2) comporte pour un autre composant thermique (5) une contre-dépouille complémentaire (4.1) remplie d'isolation de mousse (3).

8. Appareil thermique selon la revendication 7, **caractérisé en ce que**
la contre-dépouille complémentaire (4.1) est constituée passant selon nécessité avec des interruptions complémentaires (4.1.1) tout autour du conteneur d'accumulation (2).

9. Appareil thermique selon la revendication 7 ou 8, **caractérisé en ce que**
le système porteur complémentaire (4) comporte un élément de support complémentaire (4.2) se trouvant en contact avec le conteneur d'accumulation (2).

10. Appareil thermique selon la revendication 9, **caractérisé en ce que**
le système porteur complémentaire (4) est constitué supporté sur le conteneur d'accumulation (2) avec son élément de support complémentaire (4.2) pour une utilisation conforme de l'appareil thermique.

11. Appareil thermique selon la revendication 9 ou 10, **caractérisé en ce que**
le système porteur complémentaire (4) comporte un profil de contact complémentaire (4.2.1) adapté à une zone de tête du conteneur d'accumulation (2).

12. Appareil thermique selon la revendication 9 à 11, **caractérisé en ce qu'**
une rangée de supports complémentaires (4.2) est disposée en forme de cercle.

13. Appareil thermique selon l'une quelconque des revendications 7 à 12,
**caractérisé en ce que**
le système porteur complémentaire (4) est composé de matière plastique.

14. Procédé de fabrication d'un appareil technique selon l'une quelconque des revendications 1 à 13, **caractérisé en ce qu'**
un remplissage de la contre-dépouille (1.1) et un enrobage de mousse du conteneur d'accumulation (2) avec l'isolation de mousse (3) sont exécutés dans une phase de travail commune.
